# EUROPÄISCHE PATENTSCHRIFT

(11) **EP 2 413 773 B1**
(45) Veröffentlichungstag und Bekanntmachung des Hinweises auf die Patenterteilung: **12.06.2013**
(21) Anmeldenummer: 10708564.9
(22) Anmeldetag: 16.03.2010
(51) Int. Cl.: A47L 15/00

(54) **GESCHIRRSPÜLMASCHINE**
DISHWASHING MACHINE
LAVE-VAISSELLE

(30) Priorität: 02.04.2009 DE 102009002147
(43) Veröffentlichungstag der Anmeldung: 08.02.2012
(73) Patentinhaber: BSH Bosch und Siemens Hausgeräte GmbH, 81739 München (DE)
(72) Erfinder: DELLE, Daniel, DE-89431 Bächingen (DE); HEISELE, Bernd, 89567 Sontheim (DE); REITER, Bruno, 73450 Kösingen (DE); RIEGER, Roland, 73492 Rainau (DE)
(74) Vertreter: Erhard, Stefan
(86) Internationale Anmeldenummer: PCT/EP2010/053348
(87) Internationale Veröffentlichungsnummer: WO 2010/112330

(56) Entgegenhaltungen:
- EP-A1- 0 524 102
- EP-A2- 0 766 945
- WO-A1-97/20493
- WO-A1-2005/001189
- DE-A1- 19 515 025
- DE-A1-102008 040 647
- US-A1- 2006 096 615

## Beschreibung

Die Erfindung betrifft eine Geschirrspülmaschine, insbesondere Haushalts-Geschirrspülmaschine, wenigstens aufweisend einen Spülbehälter zur Aufnahme von zu reinigendem Spülgut, das wenigstens während eines Reinigungsschritts mit Reinigungsmittelzugabe reinigbar ist.

Bei Geschirrspülmaschinen, insbesondere Haushalts-Geschirrspülmaschinen, ist die Reduzierung des Energieverbrauchs von großer Bedeutung. Eine Reduzierung des Energieverbrauchs kann erreicht werden durch den Einsatz von sogenannten Niedertemperaturprogrammen, bspw. in Verbindung mit geeigneten Niedertemperaturreinigem, bei denen Flüssigkeit, das heißt Wasser, dem gegebenenfalls Reinigungsmittel zugegeben wurde, auf eine Maximaltemperatur von z.B. 50°C aufgeheizt wird. Jedoch hat der fortlaufende Einsatz derartiger Niedertemperaturprogramme zur Folge, dass sich im Innenraum des Spülbehälters fetthaltige Schmutzfilme festsetzen können. Zur Beseitigung solcher fetthaltiger Schmutzfilme kann ein spezieller Maschinenreiniger verwendet werden, der jedoch einen gesonderten Reinigungsgang einer sonst unbeladenen Geschirrspülmaschine erfordert, wobei in diesem Fall ein Betrieb mit mindestens 65°C erforderlich ist. Alternativ kann an Stelle eines Niedertemperaturprogramms zur Entfernung von fetthaltigen Schmutzfilmen mit einer gewissen Frequenz ein Normal- oder Hochtemperaturprogramm, bei dem Flüssigkeit auf eine Maximaltemperatur von z.B. ca. 65°C bzw. ca. 75°C in einem Intensivprogramm aufgeheizt wird, ausgewählt werden. Dabei kann die Auswahl von einer Bedienperson manuell oder selbsttätig durch die Geschirrspülmaschine selbst ausgewählt werden. Dies erhöht jedoch wie auch der Betrieb einer ansonsten leeren Geschirrspülmaschine den Energiebedarf.

Eine Möglichkeit, die Anlagerung von Verunreinigungen insbesondere im Türbereich einer Geschirrspülmaschine von vorneherein zu verhindern, schlägt die US 2006/0096615 A1 vor. Um sicherzustellen, dass nach jedem Spülzyklus ein Ausschwemmen der genannten Verunreinigungen erfolgt, wird die Umwälzpumpe nach einem Reinigungsabschnitt für eine bestimmte Zeit gestoppt, so dass der Flüssigkeitspegel innerhalb der Geschirrspülmaschine durch zurückfließende Spülflüssigkeit auf ein bestimmtes Niveau steigt. Hierdurch werden Verunreinigungen schließlich in den Bereich eines Auslasses geschwemmt und können auf diese Weise aus der Geschirrspülmaschine entsorgt werden. Die Spülflüssigkeit wird jedoch in den Abschnitten, in denen die Umwälzpumpe stillsteht, wieder abgekühlt, so dass im Anschluss daran eine erneute Erwärmung derselben erfolgen muss.

Daher lautet die Aufgabe der Erfindung, eine Geschirrspülmaschine dahingehend weiterzubilden, dass eine Reinigung des Spülbehälters bei möglichst geringem Energiebedarf ermöglicht ist.

Die Lösung der Aufgabe der Erfindung geht aus von einer Geschirrspülmaschine, insbesondere Haushalts-Geschirrspülmaschine, wenigstens aufweisend einen Spülbehälter zur Aufnahme von zu reinigendem Spülgut, das wenigstens während eines Schritts Vorspülen und/oder Reinigen mit Reinigungsmittelzugabe reinigbar ist.

Erfindungsgemäß ist vorgesehen, dass ein Spülbehälterreinigungsprogramm mit einer geringeren Spülgut-Reinigungsleistung als im Schritt Vorspülen und/oder Reinigen vorgesehen ist, während dem wenigstens zeitweise Innenflächen des Spülbehälters mit Flüssigkeit beaufschlagbar sind, um Fettablagerungen wenigstens im Spülbehälter zu entfernen. Das heißt, das Spülbehälterreinigungsprogramm weist eine reduzierte Reinigungsleistung in Bezug auf zu reinigendes Spülgut auf. Im Gegensatz zu einem Betrieb mit einem Normal- oder Hochtemperaturprogramm ist das Spülbehälterreinigungsprogramm derart ausgelegt, dass im Wesentlichen nur die Seitenwände, die Rückwand und die Innentür des Spülbehälters sowie ein den Pumpentopf abdeckendes Sieb, mit dem verhindert wird, dass Partikel in die Umwälzpumpe eindringen und dort eine Blockade verursachen können, gereinigt wird, während eine Beaufschlagung von Spülgut im Wesentlichen nicht erfolgt und daher auch keine Erwärmung des Spülguts. Somit erlaubt das Spülbehälterreinigungsprogramm eine energieeffiziente Reinigung des Spülbehälters und auch des Siebes, sodass auch eine Verstopfung des Siebes durch fetthaltige Anlagerungen verhindert ist.

In einer Weiterbildung ist vorgesehen, dass das Spülbehälterreinigungsprogramm ein Teilschritt eines wenigstens einen Schritt Vorspülen und/oder Reinigen mit Reinigungsmittelzugabe aufweisenden Spülprogramms ist. Ein derartiges Spülprogramm kann beispielsweise die Schritte Vorspülen, Reinigen, Zwischenspülen, Klarspülen und Trocknen aufweisen. Dabei wird während des Schritts Vorspülens Spülgut ohne Reinigungsmittelzugabe mit Flüssigkeit, zum Beispiel Wasser beaufschlagt, während beim Schritt Reinigen Spülgut unter Reinigungsmittelzugabe mit Flüssigkeit beaufschlagt wird, die auf eine Maximaltemperatur, beispielsweise 50°C aufgeheizt wird. Beim Schritt Zwischenspülen wird das Spülgut mit nicht erwärmtem Wasser und ohne Reinigungsmittelzugabe beaufschlagt, während beim Schritt Klarspülen das gereinigte Spülgut mit mit als Entspannungsmittel wirkendem Klarspüler versetzten Wasser beaufschlagt wird und anschließend während des Schritts Trocknens getrocknet wird. Dadurch, dass das Spülbehälterreinigungsprogramm ein Teilschritt eines Schritts Vorspülen und/oder Reinigen mit Reinigungsmittelzugabe ist, kann die Reinigung des Spülbehälters während eines normalen Spülprogrammdurchlaufs zur Reinigung von Spülgut erfolgen. Somit ist kein zusätzlicher Spülprogrammdurchlauf einer ansonsten leeren Geschirrspülmaschine erforderlich, so dass der Gesamtenergiebedarf reduziert ist. Zugleich wird so ermöglicht, die Reinigung eines Spülbehälters mit der Reinigung von Spülgut zu kombinieren, was ebenfalls neben dem Energieverbrauch auch den Zeitbedarf reduziert.

Dabei ist in einer Weiterbildung vorgesehen, dass das Spülbehälterreinigungsprogramm vor dem Schritt Vorspülen und/oder Reinigen ausführbar ist. Wenn z.B. ein Schritt Vorspülen vorgesehen ist, bei dem zu reinigendes Spülgut mit erwärmter Flüssigkeit beaufschlagt wird, um eine gesteigerte Reinigungsleistung gegenüber einem normalen Vorspülen mit Beaufschlagung von Spülgut mit nichterwärmter Flüssigkeit zu erreichen, kann das Spülbehälterreinigungsprogramm ein erster Schritt eines eine Mehrzahl von Schritten umfassenden Spülprogramms sein. Alternativ ist vorgesehen, dass vor dem Schritt Reinigen mit Zugabe eines Reinigungsmittels das Spülbehälterreinigungsprogramm durchgeführt wird.

In einer Weiterbildung ist vorgesehen, dass ein Reinigungsmittel während des Spülbehälterreinigungsprogramms auflösbar ist. Dies verbessert die Reinigung des Spülbehälters durch die Reinigungswirkung des aufgelösten Reinigungsmittels, wobei durch entsprechende Ansteuerung einer Zugabeeinrichtung der Geschirrspülmaschine zur Dosierung eines Reinigungsmittels eine Freisetzung des Reinigungsmittels in dem Spülbehälter zu Beginn des Spülbehälterreinigungsprogramms erfolgt.

In einer anderen Weiterbildung ist vorgesehen, dass ein Reinigungsmittel nach dem Spülbehälterreinigungsprogramm auflösbar ist, das heißt beispielsweise während des nachfolgenden Schritts Reinigen. Hierbei wird der Spülbehälter ohne die Unterstützung der Reinigungswirkung des Reinigungsmittels gereinigt, beispielsweise indem nur aufgeheiztes Wasser verwendet wird. Unabhängig davon, ob das Reinigungsmittel nach dem Spülbehälterreinigungsprogramm aufgelöst wird, kann sich der Zeitraum des Auflösens des Reinigungsmittels vom Anfang des Spülbehälterreinigungsprogramms bis in den Schritt Reinigen selbst erstrecken.

Ferner ist gemäß der Erfindung vorgesehen, dass eine Benetzung von Spülgut mit Flüssigkeit während des Spülbehälterreinigungsprogramms geringer als während des Schritts Vorspülen und/oder Reinigen ist. Hierdurch wird eine deutliche Energieeinsparung ermöglicht, da während des Spülbehälterreinigungsprogramms zur Erwärmung von Spülgut keine Energie bzw. eine geringere Energiemenge aufgewendet werden muss als während des Reinigungsschritts, da keine Beaufschlagung oder allenfalls eine geringe Beaufschlagung von Spülgut mit aufgeheizter Flüssigkeit erfolgt. So wird eine damit verbundene Abkühlung der umgewälzten Flüssigkeit mit einer Verschlechterung der Reinigungswirkung bei der Entfernung der Fettablagerung vermieden.

Hierzu ist in einer Weiterbildung vorgesehen, dass eine während des Spülbehälterreinigungsprogramms umgewälzte Flüssigkeit wenigstens zeitweise entlang eines Weges führbar ist, der sich entlang eines ersten Abschnitts im Wesentlichen parallel zu einer Decke eines Spülbehälters und sich entlang eines zweiten Abschnitts im Wesentlichen parallel zu Seitenwänden, Rückwand und/oder Tür des Spülbehälters der Geschirrspülmaschine erstreckt. Somit wird Flüssigkeit während des Spülbehälterreinigungsprogramms entlang der Decke und den Seitenwänden, der Rückwand und der Innentür an Geschirrkörben vorbeigeführt, die im Spülbehälter zur Aufnahme von zu reinigendem Spülgut vorgesehen sind.

In einer Weiterbildung ist vorgesehen, dass eine Mehrzahl von in mehreren Ebenen übereinander angeordneten Spüleinrichtungen zur Beaufschlagung von Spülgut mit Flüssigkeit vorgesehen sind, wobei während des Spülbehälterreinigungsprogramms die oberste Sprüheinrichtung betreibbar ist. Bei den in den Ebenen angeordneten Sprüheinrichtungen kann es sich um einen unteren und einen oberen Sprüharm handeln, die einem unteren bzw. oberen Geschirrkorb zugeordnet sind, sowie um eine als Dachbrause ausgebildete oberste Sprüheinrichtung, die an der Decke des Sprühbehälters angeordnet ist. Dabei wird die Dachbrause derart betrieben, dass die umgewälzte Flüssigkeit bei Austritt aus der Dachbrause im Wesentlichen parallel zur Decke des Spülbehälters geführt wird.

In einer weiteren Weiterbildung ist vorgesehen, dass während des Spülbehälterreinigungsprogramms eine erste Flüssigkeitsmenge umwälzbar ist, und während des Schritts Vorspülen und/oder Reinigen eine zweite Flüssigkeitsmenge umwälzbar ist, wobei die erste Flüssigkeitsmenge kleiner als die zweite Flüssigkeitsmenge ist. Hierdurch ist eine weitere Energieeinsparung während des Spülbehälterreinigungsprogramms möglich, da nur eine geringere Flüssigkeitsmenge umgewälzt werden muss. Dabei kann es sich um eine Menge von 2 bis 3 Litern handeln.

Dabei ist in einer Weiterbildung vorgesehen, dass wenigstens zeitweise die erste Flüssigkeitsmenge unter einem höheren ersten Druck umwälzbar ist als die unter einem niedrigeren, zweiten Druck umgewälzte zweite Flüssigkeitsmenge. Durch den erhöhten Druck kann die Abtragsleistung beim Umwälzen der ersten Flüssigkeitsmenge aufgrund der höheren kinetischen Energie gesteigert werden, wobei insbesondere auf ungewollte Beschädigungen von empfindlichem Spülgut keine Rücksicht genommen werden muss, da die erste Flüssigkeitsmenge nicht mit dem Spülgut in Kontakt tritt.

In einer Weiterbildung ist eine Umwälzpumpe zum Umwälzen von Flüssigkeit vorgesehen, die zumindest mit einer hohen und einer niedrigen Drehzahl betreibbar ist, wobei die Umwälzpumpe wenigstens zeitweise während des Spülbehälterreinigungsprogramms mit der hohen Drehzahl und wenigstens zeitweise während des Schritts Vorspülen und/oder Reinigen mit der niedrigen Drehzahl betreibbar ist. Somit kann durch einfaches Verändern der Drehzahl der Umwälzpumpe der höhere, erste Druck und der niedrige, zweite Druck eingestellt werden. Zusätzlich kann so auf einfache Weise Flüssigkeit entlang des ersten Abschnitts des Weges geführt werden.

Ferner ist in einer Weiterbildung vorgesehen, dass während des Spülbehälterreinigungsprogramms eine erste Flüssigkeitsmenge auf eine erste Maximaltemperatur aufheizbar ist, die höher als eine zweite Maximaltemperatur ist, auf die eine zweite Flüssigkeitsmenge während des Schritts Vorspülen und/oder Reinigen aufheizbar ist. Dies erlaubt wieder eine deutliche Reduzierung des Energiebedarfs, da nur die erste Flüssigkeitsmenge zur Reinigung des Spülbehälters auf die höhere, erste Maximaltemperatur aufgeheizt wird, während die zweite Flüssigkeitsmenge zur Reinigung von Spülgut auf die zweite, geringere Maximaltemperatur aufgeheizt wird. Besonders vorteilhaft und energiesparend ist, wenn die erste Flüssigkeitsmenge, die auf eine erste, höhere Maximaltemperatur aufgeheizt wird, kleiner als die zweite Flüssigkeitsmenge ist, die während des Schritts Vorspülen und/oder Reinigen verwendet wird.

Dabei ist in einer Weiterbildung vorgesehen, dass die Temperaturdifferenz zwischen den Maximaltemperaturen mindestens im Wesentlichen zwischen 5°C und 50°C, vorzugsweise zwischen 10°C und 25°C beträgt. Somit ist eine wirksame Entfernung von Fettablagerungen gewährleistet und zugleich ein energiesparender Betrieb mit Reinigung von Spülgut gegeben.

In einer Weiterbildung ist vorgesehen, dass in der zweiten, größeren Flüssigkeitsmenge, die erste, kleinere Flüssigkeitsmenge enthalten ist. Das heißt, bei Ablauf eines Spülprogramms, das wenigstens ein Spülbehälterreinigungsprogramm und einen nachfolgenden Schritt Vorspülen und/oder Reinigen aufweist, wird zuerst die kleinere, erste Flüssigkeitsmenge auf eine erste, höhere Maximaltemperatur aufgeheizt und zu Beginn des Schritts Reinigen wird Frischwasser aus einem hausseitigen Wasserversorgungsnetz oder einem Zwischenspeicher der Geschirrspülmaschine hinzugefügt, bis die die zweite Flüssigkeitsmenge in der Geschirrspülmaschine eingefüllt ist, bspw. 1 bis 3 Liter. Dabei ist eine Erwärmung der zweiten Flüssigkeitsmenge, um z.B. während des Schritts Reinigen die benötigte Reinigungswirkung zu erreichen, nicht erforderlich, da die sich ergebende Mischungstemperatur aus der ersten kleineren Flüssigkeitsmenge und der zweiten Flüssigkeitsmenge die zweite, niedrigerer Maximaltemperatur von beispielsweise 50° C ergibt. Somit wird die im Spülbehälterreinigungsprogramm aufgebrachte Energie zur Erwärmung der ersten geringeren Flüssigkeitsmenge auf die erste höhere Maximaltemperatur im nachfolgenden Schritt Reinigen wieder verwendet zur Reinigung von zu reinigendem Spülgut, so dass ein besonders energiesparender Betrieb ermöglicht ist oder es wird ein Vorspülen mit erwärmter Flüssigkeit und damit gesteigerter Reinigungsleitung ermöglicht ohne zusätzlichen Energiebedarf.

Ferner wird die Aufgabe gelöst durch ein Verfahren zum Betreiben einer Geschirrspülmaschine, insbesondere einer Haushalts-Geschirrspülmaschine, während dem in einem Spülbehälter angeordnetes Spülgut wenigstens während eines Schritts Vorspülen und/oder Reinigen mit Reinigungsmittelzugabe gereinigt wird, wobei während eines Spülbehälterreinigungsprogramm mit einer geringeren Spülgut-Reinigungsleistung als im Schritt Vorspülen und/oder Reinigen Fettablagerungen im Spülbehälter durch Beaufschlagung des Spülguts mit Flüssigkeit entfernt werden, wobei Spülgut während des Spülbehälterreinigungsprogramms geringer als während des Schritts Vorspülen und/oder Reinigen mit Flüssigkeit benetzt wird.

Weiterbildungen der Erfindung sind in den Unteransprüchen angegeben.

Im Folgenden wird die Erfindung anhand einer Zeichnung erläutert. Es zeigen:
- Fig. 1: eine schematische Darstellung eines Ausführungsbeispiels einer erfindungsgemäßen Geschirrspülmaschine, und
- Fig. 2: eine schematische Darstellung eines Füllstandsvertaufs bei Betrieb einer erfindungsgemäßen Geschirrspülmaschine.

Es wird zunächst auf Figur 1 Bezug genommen.

Dargestellt ist im vorliegenden Ausführungsbeispiel eine als Haushalts-Geschirrspülmaschine ausgebildete Geschirrspülmaschine GS. Die Geschirrspülmaschine GS weist einen Spülbehälter SB zur Aufnahme von zu reinigendem Spülgut auf. Hierzu sind im Spülbehälter SB ausziehbare Geschirrkörbe GK angeordnet. Zum Be- und Entladen kann der Spülbehälter SB mittels einer aus einer Außen- und einer Innentür gebildeten Tür (nicht dargestellt) geöffnet bzw. geschlossen werden.

Dem unteren der beiden Geschirrkörbe GK ist ein rotierender unterer Sprüharm US zugeordnet, während dem oberen Geschirrkorb GK ein oberer rotierender Sprüharm OS zugeordnet ist. Ferner ist an der Decke DE des Spülbehälters SB eine als Dachbrause DB ausgebildete Sprüheinrichtung angeordnet. Zum Umwälzen von Flüssigkeit, z.B. Wasser, dem Reinigungsmittel oder Klarspüler hinzugegeben sein kann, sind der untere Sprüharm US als auch der obere Sprüharm OS sowie die Dachbrause DB flüssigkeitsleitend mit einer Umwälzpumpe UP verbunden, die die sich im Pumpensumpf PS der Geschirrspülmaschine GS ansammelnde Flüssigkeit ansaugt und dem unteren Sprüharm US, dem oberen Sprüharm OS und/oder der Dachbrause DB zuführt. Um entweder den unteren Sprüharm US, den oberen Sprüharm OS oder die Dachbrause DB einzeln oder in beliebigen Gruppen oder alle gleichzeitig mit Flüssigkeit versorgen zu können, ist eine Wasserweiche WW zwischen der Umwälzpumpe UP und den weiterführenden Leitungen (nicht dargestellt) vorgesehen. Zwischen dem Spülbehälter SB und dem Pumpensumpf PS ist ein Sieb S vorgesehen, mit dem Partikel von der Umwälzpumpe UP ferngehalten werden können und so sichergestellt ist, dass derartige Partikel nicht eine Blockade der Umwälzpumpe UP verursachen können. Zur ausgewählten Ansteuerung des unteren Sprüharms US, des oberen Sprüharms OS oder der Dachbrause DB ist eine Steuereinrichtung (nicht dargestellt) vorgesehen, die sowohl die Umwälzpumpe UP als auch die Wasserweiche WW während des Betriebs der Geschirrspülmaschine ansteuert.

Es wird nun zusätzlich auf Figur 2 Bezug genommen.

Ein Spülprogramm zur Reinigung von Spülgut weist üblicherweise die Schritte Vorspülen V, Reinigen R, Zwischenspülen Z, Klarspülen K und Trocknen T auf. Dabei wird während des Vorspülens V das verschmutzte Spülgut mit nicht erwärmter Flüssigkeit ohne Reinigungsmittel beaufschlagt, so dass durch die mechanische Wirkung der Flüssigkeit bzw. des Wassers grobe Anschmutzungen abgelöst werden können. Es folgt der Schritt Reinigen R, bei dem das Spülgut mit erwärmter Flüssigkeit und unter Zugabe von Reinigungsmittel gereinigt wird, wobei die Flüssigkeit z.B. auf eine Maximaltemperatur von ca. 50° C aufgeheizt werden kann.

Es folgt ein Schritt Zwischenspülen Z, während dem das gereinigte Spülgut mit nicht erwärmter Flüssigkeit ohne Reinigungsmittelzugabe beaufschlagt wird. Nun folgt der Schritt Klarspülen, während dem z.B. das gereinigte Spülgut mit mit Klarspüler, d.h. mit Entspannungsmitteln, versetztem Wasser beaufschlagt wird, wobei zur Vorbereitung des nachfolgenden Schritts Trocken T vorgesehen sein kann, die Flüssigkeit aufzuheizen, beispielsweise auf Temperaturen von 60°C bis 70°C. Im letzten Schritt, dem Trocknen T, erfolgt die Trocknung des gereinigten Spülguts, beispielsweise durch Eigenwärmetrocknung. Es kann abweichend vorgesehen sein, einzelne Schritte bei Varianten eines Spülprogramms auszublenden, wie z.B. den Schritt Vorspülen V, einzelne Schritte wie das Zwischenspülen Z mehrfach, z.B. zweimal, durchzuführen, oder auch während des Vorspülens V zu reinigendes Spülgut mit aufgeheizter Flüssigkeit zu beaufschlagen, um die Reinigungsleistung zu steigern.

Um Fettablagerungen im Spülbehälter SB der Geschirrspülmaschine GS zu entfernen, insbesondere an den Seitenwänden SW, an der Rückwand RW und an der Innentür (nicht dargestellt) des Spülbehälters SB, aber auch zur Entfernung von Fettablagerungen vom Sieb S, ist ein Spülbehälterreinigungsprogramm RP vorgesehen.

Das Spülbehälterreinigungsprogramm RP wird nach dem Vorspülen V und vor dem Schritt Reinigen R durchgeführt. Das heißt, mit einer Geschirrspülmaschine GS mit diesem Spülbehälterreinigungsprogramm RP ist es zugleich möglich, Spülgut zu reinigen und zu trocknen sowie fetthaltige Ablagerungen im Spülbehälter SB und auch vom Sieb S zu beseitigen.

Hierzu wird während des Vorspülens V eine Flüssigkeitsmenge Q2, beispielsweise 4 bis 5 Liter, durch Betrieb der Umwälzpumpe UP umgewälzt und mit dem unteren Sprüharm US, dem oberen Sprüharm OS und/oder der Dachbrause DB auf das in den Geschirrkörben GK angeordnete Spülgut mit nicht erwärmter Flüssigkeit, zum Beispiel Wasser beaufschlagt, um grobe Anschmutzung zu entfernen.

Nach Beendigung des Vorspülens V wird die Flüssigkeitsmenge Q2 mit einer Laugenpumpe (nicht dargestellt) in ein hausseitiges Abwasserentsorgungsnetz gefördert. Zur Durchführung des folgenden Spülbehälterreinigungsprogramms RP wird nun die Geschirrspülmaschine GS mit einer Flüssigkeitsmenge Q1, beispielsweise 2 bis 3 Liter Wasser befüllt. Ferner wird durch eine Steuereinrichtung die Wasserweiche WW in eine derartige Stellung gebracht, dass nur die Dachbrause DB mit Flüssigkeit versorgt wird, während der untere Sprüharm US und der obere Sprüharm OS nicht mit Flüssigkeit versorgt werden und in Folge dessen auch nicht während des Spülbehälterreinigungsprogramms RP rotieren. Dabei wird die Umwälzpumpe UP während des Spülbehälterreinigungsprogramm RP mit einer Drehzahl betrieben, die höher ist als die Drehzahl, mit der die Umwälzpumpe UP während des Schritts Vorspülen V und/oder dem nachfolgenden Schritt Reinigen R betrieben wird. Somit wird die Flüssigkeitsmenge Q1 während des Spülbehälterreinigungsprogramm RP mit einem höheren Druck umgewälzt, als während dem Vorspülen V und/oder dem Schritt Reinigen R.

Hierdurch wird erreicht, dass die Flüssigkeitsmenge Q1 während des Spülbehälterreinigungsprogramms RP sich entlang eines Weges W bewegt, der durch einen ersten Abschnitts ABI und einem zweiten Abschnitt ABII gebildet ist. Dabei verläuft der Weg W im Bereich des ersten Abschnitts ABI im Wesentlichen parallel zur Decke DE des Spülbehälters SB, während der Weg im zweiten Abschnitt ABII im Wesentlichen parallel zu den beiden Seitenwänden SW, der Rückwand RW sowie der Innentür (nicht dargestellt) erstreckt, so dass die Flüssigkeitsmenge Q1 nicht in Kontakt mit dem in den Geschirrkörben GK angeordneten Spülgut tritt.

Um die Reinigungsleistung während des Spülbehälterreinigungsprogramms RP zu steigern, ist vorgesehen, dass die Flüssigkeitsmenge Q1 erwärmt wird, beispielsweise auf eine Temperatur von 60° bis 80° C. Dabei wird durch die Führung der Flüssigkeitsmenge Q1 entlang des Weges W erreicht, dass die umgewälzte Flüssigkeitsmenge Q1 nicht durch den Kontakt mit dem kalten Spülgut in den Geschirrkörben GK abkühlt und somit unnötige Energie verloren geht, was den Gesamtenergiebedarf erhöhen würde. Schließlich kann, um die Reinigungswirkung des Spülbehälterreinigungsprogramms RP zu steigern, vorgesehen sein, ein Reinigungsmittel bereits während des Spülbehälterreinigungsprogramms RP, d.h. vor Beginn des Reinigungsschritts R aufzulösen, z. B. in dem eine Zugabeeinrichtung (nicht dargestellt) von einer Steuereinrichtung (nicht dargestellt) derart angesteuert wird, dass die Freigabe eines Reinigungsmittels veranlasst wird.

Wenn die Geschirrspülmaschine GS eine beispielsweise einem Geschirrkorb GK zugeordnete Einspülschale (nicht dargestellt) aufweist, in der ein Reinigungsmittel aufgelöst werden soll, kann vorgesehen sein, auch während des Spülbehälterreinigungsprogramms RP durch gezieltes Ansteuern des unteren Sprüharms US oder des oberen Sprüharms OS das Auflösen des Reinigungsmittels zu bewirken, sofern durch Betrieb des unteren Sprüharms US oder des oberen Sprüharms OS eine Beaufschlagung der Einspülschale mit Flüssigkeit möglich ist. Alternativ kann eine Auflösung des Reinigungsmittels auch erst mit Beginn des Schritts Reinigen R erfolgen, so dass in diesem Fall eine Entfernung fetthaltiger Ablagerungen im Spülbehälter SB während des Spülbehälterreinigungsprogramms RP im Wesentlichen nur durch die mechanische Reinigungswirkung der erwärmten Spülflotte erfolgt.

Zur Durchführung des nachfolgenden Schritts Reinigen R wird die in der Geschirrspülmaschine GS befindliche Flüssigkeitsmenge Q1 durch Nachfüllen aus einem Zwischentank (nicht dargestellt) der Geschirrspülmaschine GS oder durch Entnahme aus einem hausseitigen Versorgungsnetz soweit aufgefüllt, bis die Menge Q2 erreicht ist. Anschließend wird durch gleichzeitigen und/oder alternierenden Betrieb des unteren Sprüharms US, des oberen Sprüharms OS und/oder der Dachbrause DB das Spülgut in den Geschirrkörben GK mit mit Reinigungsmitteln versetzter Flüssigkeit beaufschlagt. Eine weitere Erwärmung der Flüssigkeitsmenge Q2, um eine optimale Reinigungswirkung zu erzielen, ist nicht erforderlich, da sich durch die Mischungstemperatur der Flüssigkeitsmenge Q1, die z.B. bis auf 80°C aufgeheizt ist und der nachgefüllten Differenzmenge bis zur Flüssigkeitsmenge Q2 eine Mischungstemperatur von ca. 45°C bis 55°C ergibt. Somit wird die während des Spülbehälterreinigungsprogramms RP zum Reinigen des Spülbehälters SB aufgebrachte Energie zur Erwärmung der Flüssigkeitsmenge Q1 im Schritt Reinigen R wiederverwendet, so dass der Energiebedarf insgesamt reduziert ist.

Es folgen im vorliegenden Ausführungsbeispiel der Schritt Zwischenspülen Z, für den die Geschirrspülmaschine GS erneut mit Frischwasser befüllt wird und das zu reinigende Spülgut mit Flüssigkeit durch Betrieb des unteren Sprüharms US, des oberen Sprüharms OS und/oder der Dachbrause DB beaufschlagt wird. Anschließend erfolgt der Schritt Klarspülen K, während dem ebenfalls durch Betrieb der unteren Sprüharms US, des oberen Sprüharms OS und/oder der Dachbrause DB das gereinigte Spülgut mit Wasser beaufschlagt wird, dem als Entspannungsmittel wirkender Klarspüler hinzugefügt wurde, bevor es in einem abschließenden Schritt Trocknen T getrocknet wird und aus dem Geschirrkörben GK entnommen werden kann.

### Bezugszeichenliste

| | |
|---|---|
| ABI | erster Abschnitt |
| ABII | zweiter Abschnitt |
| DB | Dachbrause |
| DE | Decke |
| GK | Geschirrkorb |
| GS | Geschirrspülmaschine |
| K | Klarspülen |
| PS | Pumpensumpf |
| R | Reinigen |
| RP | Spülbehälterreinigungsprogramm |
| RW | Rückwand |
| S | Sieb |
| SW | Seitenwand |
| T | Trocknen |
| UP | Umwälzpumpe |
| V | Vorspülen |
| W | Weg |
| WW | Wasserweiche |
| Z | Zwischenspülen |

## Patentansprüche

1. Geschirrspülmaschine (GS), insbesondere Haushalts-Geschirrspülmaschine, wenigstens aufweisend einen Spülbehälter (SB) zur Aufnahme von zu reinigendem Spülgut, das wenigstens während eines Schritts Vorspülen (V) und/oder Reinigen (R) mit Reinigungsmittelzugabe reinigbar ist, wobei ein Spülbehälterreinigungsprogramm (RP) mit einer geringeren Spülgut-Reinigungsleistung als im Schritt Vorspülen (V) und/oder Reinigen (R) vorgesehen ist, während dem wenigstens zeitweise Innenflächen des Spülbehälters (SB) mit Flüssigkeit beaufschlagbar sind, um Fettablagerungen wenigstens im Spülbehälter (SB) zu entfernen, **dadurch gekennzeichnet, dass** eine Benetzung von Spülgut mit Flüssigkeit während des Spülbehälterreinigungsprogramms (RP) geringer als während des Schritts Vorspülen (V) und/oder Reinigen (R) ist.

2. Geschirrspülmaschine (GS) nach Anspruch 1, **dadurch gekennzeichnet, dass** das Spülbehälterreinigungsprogramm (RP) ein Teilschritt eines wenigstens einen Schritt Vorspülen (V) und/oder Reinigen (R) mit Reinigungsmittelzugabe aufweisenden Spülprogramms ist.

3. Geschirrspülmaschine (GS) nach Anspruch 2, **dadurch gekennzeichnet, dass** das Spülbehälterreinigungsprogramm (RP) vor dem Schritt Vorspülen (V) und/oder Reinigen (R) ausführbar ist.

4. Geschirrspülmaschine (GS) nach Anspruch 2 oder 3, **dadurch gekennzeichnet, dass** ein Reinigungsmittel während des Spülbehälterreinigungsprogramms (RP) auflösbar ist.

5. Geschirrspülmaschine (GS) nach mindestens einem der Patentansprüche 1 bis 4, **dadurch gekennzeichnet, dass** ein Reinigungsmittel nach dem Spülbehälterreinigungsprogramm (RP) auflösbar ist.

6. Geschirrspülmaschine (GS) nach mindestens einem der Ansprüche 1 bis 5, **dadurch gekennzeichnet, dass** eine während des Spülbehälterreinigungsprogramms (RP) umgewälzte Flüssigkeit wenigstens zeitweise entlang eines Weges (W) führbar ist, der sich entlang eines ersten Abschnitts (ABI) im Wesentlichen parallel zu einer Decke (DE) eines Spülbehälters (SB) erstreckt.

7. Geschirrspülmaschine (GS) nach mindestens einem der Ansprüche 1 bis 6, **dadurch gekennzeichnet, dass** eine während des Spülbehälterreinigungsprogramms (RP) umgewälzte Flüssigkeit wenigstens zeitweise entlang eines Weges (W) führbar ist, der sich entlang eines zweiten Abschnitts (ABII) im Wesentlichen entlang an Seitenwänden (SW), Rückwand (RW) und/oder Innentür des Spülbehälters (SB) der Geschirrspülmaschine (GS) erstreckt.

8. Geschirrspülmaschine (GS) nach mindestens einem der Patentansprüche 1 bis 7, **dadurch gekennzeichnet, dass** eine Mehrzahl von in mehreren Ebenen übereinander angeordneten Sprüheinrichtungen (US, OS, DB) zur Beaufschlagung von Spülgut mit Flüssigkeit vorgesehen sind, wobei während des Spülbehälterreinigungsprogramms (RP) die oberste Sprüheinrichtung (DB) betreibbar ist.

9. Geschirrspülmaschine (GS) nach Anspruch 8, **dadurch gekennzeichnet, dass** die oberste Sprüheinrichtung (DB) als Dachbrause ausgebildet ist.

10. Geschirrspülmaschine (GS) nach mindestens einem der Patentansprüche 1 bis 9, **dadurch gekennzeichnet, dass** während des Spülbehälterreinigungsprogramms (RP) eine erste Flüssigkeitsmenge (Q1) umwälzbar ist, und während des Reinigungsschritts (R) eine zweite Flüssigkeitsmenge (Q2) umwälzbar ist, wobei die erste Flüssigkeitsmenge (Q1) kleiner als die zweite Flüssigkeitsmenge (Q2) ist.

11. Geschirrspülmaschine (GS) nach Anspruch 10, **dadurch gekennzeichnet, dass** wenigstens zeitweise die erste Flüssigkeitsmenge (Q1) unter einem höheren ersten Druck umwälzbar ist als die unter einem niedrigerem, zweiten Druck umwälzbare zweite Flüssigkeitsmenge (Q2).

12. Geschirrspülmaschine (GS) nach mindestens einem der Patentansprüche 1 bis 11, **dadurch gekennzeichnet, dass** eine Umwälzpumpe (UP) zum Umwälzen von Flüssigkeit vorgesehen ist, die zumindest mit einer hohen Drehzahl und einer niedrigen Drehzahl betreibbar ist, wobei die Umwälzpumpe (UP) wenigstens zeitweise während des Spülbehälterreinigungsprogramms (RP) mit der hohen Drehzahl und wenigstens zeitweise während des Schritts Vorspülen (V) und/oder Reinigen (R) mit der niedrigen Drehzahl betreibbar ist.

13. Geschirrspülmaschine (GS) nach mindestens einem der Patentansprüche 1 bis 12, **dadurch gekennzeichnet, dass** während des Spülbehälterreinigungsprogramms (RP) eine erste Flüssigkeitsmenge (Q1) auf eine erste Maximaltemperatur aufheizbar ist, die höher als eine zweite Maximaltemperatur ist, auf die eine zweite Flüssigkeitsmenge (Q2) während des Schritts Vorspülen (V) und/oder Reinigen (R) aufheizbar ist.

14. Geschirrspülmaschine (GS) nach Anspruch 13, **dadurch gekennzeichnet, dass** die Temperaturdifferenz zwischen den Maximaltemperaturen mindestens im Wesentlichen zwischen 5°C und 50°C, vorzugsweise zwischen 10°C und 25°C, beträgt.

15. Geschirrspülmaschine (GS) nach mindestens einem der Patentansprüche 11 bis 14, **dadurch gekennzeichnet, dass** in der zweiten Flüssigkeitsmenge (Q2) die erste Flüssigkeitsmenge (Q1) enthalten ist.

16. Verfahren zum Betreiben einer Geschirrspülmaschine (GS), insbesondere einer Haushalts-Geschirrspülmaschine, während dem in einem Spülbehälter (SB) angeordnetes Spülgut wenigstens während eines Schritts Vorspülen (V) und/oder Reinigen (R) mit Reinigungsmittelzugabe gereinigt wird, wobei ein Spülbehälterreinigungsprogramm (RP) mit einer geringeren Spülgut-Reinigungsleistung als im Schritt Vorspülen (V) und/oder Reinigen (R) durchgeführt wird, während dem wenigstens zeitweise Innenflächen des Spülbehälter (SB) mit Flüssigkeit beaufschlagt werden, um Fettablagerungen wenigstens im Spülbehälter (SB) zu entfernen, **dadurch gekennzeichnet, dass** Spülgut während des Spülbehätterreinigungsprogramms (RP) geringer als während des Schritts Vorspülen (V) und/oder Reinigen (R) mit Flüssigkeit benetzt wird.

17. Verfahren nach Anspruch 16, **dadurch gekennzeichnet, dass** das Spülbehälterreinigungsprogramm (RP) als Teilschritt eines wenigstens einen Schritts Vorspülen (V) und/oder Reinigen (R) mit Reinigungsmittelzugabe aufweisenden Spülprogramms durchgeführt wird.

18. Verfahren nach Anspruch 17, **dadurch gekennzeichnet, dass** das Spülbehälterreinigungsprogramm (RP) vor dem Schritt Vorspülen (V) und/oder Reinigen (R) durchgeführt wird.

19. Verfahren nach Anspruch 17 oder 18, **dadurch gekennzeichnet, dass** Reinigungsmittel während des Spülbehälterreinigungsprogramms (RP) aufgelöst wird.

20. Verfahren nach mindestens einem der Ansprüche 17 bis 19, **dadurch gekennzeichnet, dass** Reinigungsmittel nach dem Spülbehälterreinigungsprogramm (RP) aufgelöst wird.

21. Verfahren nach mindestens einem der Ansprüche 16bis 20, **dadurch gekennzeichnet, dass** eine während des Spülbehälterreinigungsprogramms (RP) umgewälzte Flüssigkeit wenigstens zeitweise entlang eines Weges geführt wird, der sich entlang eines ersten Abschnitts (ABI) im Wesentlichen parallel zu einer Decke (DE) eines Spülbehälters (SB) erstreckt.

22. Verfahren nach mindestens einem der Ansprüche 16 bis 21, **dadurch gekennzeichnet, dass** eine während des Spülbehälterreinigungsprogramms (RP) umgewälzte Flüssigkeit wenigstens zeitweise entlang eines Weges geführt wird, der sich entlang eines zweiten Abschnitts (ABII) im Wesentlichen entlang an Seitenwänden (SW), Rückwand (RW) und/oder Innentür des Spülbehälters (SB) der Geschirrspülmaschine (GS) erstreckt.

23. Verfahren nach mindestens einem der Ansprüche 16 bis 22, **dadurch gekennzeichnet, dass** mit einer Mehrzahl von in mehreren Ebenen übereinander angeordneten Sprüheinrichtungen (US, OS, DB) Spülgut mit Flüssigkeit beaufschlagbar ist, wobei während des Spülbehälterreinigungsprogramms (RP) die oberste Sprüheinrichtung (DB) betrieben wird.

24. Verfahren nach Anspruch 23, **dadurch gekennzeichnet, dass** die oberste Sprüheinrichtung (DB) als Dachbrause verwendet wird.

25. Verfahren nach Anspruch 16 bis 24, **dadurch gekennzeichnet, dass** während des Spülbehälterreinigungsprogramms (RP) eine erste Flüssigkeitsmenge (Q1) umgewälzt wird, und während des Reinigungsschritts (R) eine zweite Flüssigkeitsmenge (Q2) umgewälzt wird, wobei die erste Flüssigkeitsmenge (Q1) kleiner als die zweite Flüssigkeitsmenge (Q2) ist.

26. Verfahren nach Anspruch 25, **dadurch gekennzeichnet, dass** wenigstens zeitweise die erste Flüssigkeitsmenge (Q1) unter einem höheren ersten Druck umgewälzt wird als die unter einem niedrigeren zweiten Druck umgewälzte Flüssigkeitsmenge (Q2).

27. Verfahren nach mindestens einem der Ansprüche 16 bis 26, **dadurch gekennzeichnet, dass** eine Umwälzpupe (UP) zum Umwälzen von Flüssigkeit vorgesehen ist, die zumindest mit einer hohen Drehzahl und einer niedrigen Drehzahl betrieben wird, wobei die Umwälzpumpe (UP) wenigstens zeitweise während des Spülbehälterreinigungsprogramms (RP) mit der hohen Drehzahl und wenigstens zeitweise während des Schritts Vorspülen (V) und/oder Reinigen (R) mit der niedrigen Drehzahl betrieben wird.

28. Verfahren nach mindestens einem der Ansprüche 16 bis 27, **dadurch gekennzeichnet, dass** während des Spülbehälterreinigungsprogramms (RP) eine erste Flüssigkeitsmenge (Q1) auf eine erste Maximaltemperatur aufgeheizt wird, die höher als eine zweite Maximaltemperatur ist, auf die eine zweite Flüssigkeitsmenge (Q2) während des Schritts Vorspülen (V) und/oder Reinigen (R) aufgeheizt wird.

29. Verfahren nach Anspruch 28, **dadurch gekennzeichnet, dass** die Temperaturdifferenz zwischen den Maximaltemperaturen mindestens im Wesentlichen zwischen 5°C und 50°C, vorzugsweise zwischen 10°C und 25°C beträgt.

30. Verfahren nach mindestens einem der Ansprüche 25 bis 29, **dadurch gekennzeichnet, dass** in der zweiten Flüssigkeitsmenge (Q2) die erste Flüssigkeitsmenge (Q1) enthalten ist.

## Claims

1. Dishwashing machine (GS), especially household dishwashing machine, at least featuring a washing compartment (SB) for accommodating items to be cleaned which are able to be cleaned at least during a pre-rinsing step (V) and/or cleaning step (R) with added cleaning agent, whereby a washing compartment cleaning program (RP) is provided with a lower power for cleaning items than in the pre-rinsing step (V) and/or cleaning step (R), during which at least at times inner surfaces of the washing compartment (SB) are able to have liquid applied to them in order to remove the fat deposits at least in the washing compartment (SB), **characterised in that** a wetting of items to be washed with liquid during the washing compartment cleaning program (RP) is less than during the pre-rinsing step (V) and/or cleaning step (R).

2. Dishwashing machine (GS) according to claim 1, **characterised in that** the dishwasher compartment cleaning program (RP) is a part step of a wash program comprising at least a pre-rinsing step (V) and/or cleaning step (R) with addition of cleaning agent.

3. Dishwashing machine (GS) according to claim 2, **characterised in that** the washing compartment cleaning program (RP) is able to be executed before the pre-rinsing step (V) and/or cleaning step (R).

4. Dishwashing machine (GS) according to claim 2 or 3, **characterised in that** a cleaning agent is able to be dissolved during the washing compartment cleaning program (RP).

5. Dishwashing machine (GS) according to at least one of claims 1 to 4, **characterised in that** a cleaning agent is able to be dissolved after the washing compartment cleaning program (RP).

6. Dishwashing machine (GS) according to at least one of claims 1 to 5, **characterised in that** a liquid circulated during the washing compartment cleaning program (RP) is able to be guided for at least part of the time along a path (W) which runs along a first section (ABI) essentially in parallel to a roof (DE) of a washing compartment (SB).

7. Dishwashing machine (GS) according to at least one of claims 1 to 6, **characterised in that** a liquid circulated during the washing compartment cleaning program (RP) is able to be guided for at least part of the time along a path (W) which runs along a second section (ABII) essentially extending along side walls (SW), rear wall (RW) and/or inner door of the washing compartment (SB) of the dishwashing machine (GS).

8. Dishwashing machine (GS) according to at least one of claims 1 to 7, **characterised in that** a plurality of spray devices (US; OS, DB) arranged at a number of levels above one another are provided for applying liquid to items to be washed, with the uppermost spray device (DB) able to be operated during the washing compartment cleaning program (RP).

9. Dishwashing machine (GS) according to claim 8, **characterised in that** the uppermost spray device (DB) is embodied as a shower head.

10. Dishwashing machine (GS) according to at least one of claims 1 to 9, **characterised in that** a first quantity of liquid (Q1) is able to be circulated during the washing compartment cleaning program (RP) and a second quantity of liquid (Q2) is able to be circulated during the cleaning step (R), with the first quantity of liquid (Q1) being smaller than the second quantity of liquid (Q2).

11. Dishwashing machine (GS) according to claim 10, **characterised in that** the first quantity of liquid (Q1) is able to be circulated at a higher first pressure for at least part of the time than the second quantity of liquid (Q2) able to be circulated at a lower, second pressure.

12. Dishwashing machine (GS) according to at least one of claims 1 to 11, **characterised in that** a circulation pump (UP) which is at least able to be operated at a high-speed and a low speed, is provided for circulating liquid, with the circulation pump (UP) able to be operated for at least part of the time during the washing compartment cleaning program (RP) at the high speed and at least part of the time during the pre-rinsing step (V) and/or cleaning step (R) at the low speed.

13. Dishwashing machine (GS) according to at least one of claims 1 to 12, **characterised in that**, during the washing compartment cleaning program (RP), a first quantity of liquid (Q1) is able to be heated up to a first maximum temperature which is higher than a second maximum temperature to which a second quantity of liquid (Q2) is able to be heated during the pre-rinsing step (V) and/or cleaning step (R).

14. Dishwashing machine (GS) according to claim 13, **characterised in that** the temperature difference between the maximum temperatures amounts at least essentially to between 5°C and 50°C, preferably between 10°C and 25°C.

15. Dishwashing machine (GS) according to at least one of claims 11 to 14, **characterised in that** the first quantity of liquid (Q1) is contained in the second quantity of liquid (Q2).

16. Method for operating a dishwashing machine (GS), especially a household dishwashing machine, during which items to be washed arranged in a washing compartment (SB) are cleaned with the addition of cleaning agent at least during a pre-rinsing step (V) and/or cleaning step (R), whereby a washing compartment cleaning program (RP) is executed with a lower item cleaning power than in the pre-rinsing step (V) and/or cleaning step (R) during which at least at some times inner surfaces of the washing compartment (SB) have liquid applied to them in order to remove fat deposits at least in the washing compartment (SB), **characterised in that** items to be washed are wetted less with liquid during the washing compartment cleaning program (RP) than during the pre-rinsing step and/or cleaning step (R).

17. Method according to claim 16, **characterised in that** the washing compartment cleaning program (RP) is executed as a part step of a washing program comprising at least one pre-rinsing step (B) and/or cleaning step (R) with addition of cleaning agent.

18. Method according to claim 17, **characterised in that** the washing compartment cleaning program (RP) is executed before the pre-rinsing step (V) and/or cleaning step (R).

19. Method according to claim 17 or 18, **characterised in that** cleaning agents are dissolved during the washing compartment cleaning program (RP).

20. Method according to at least one of claims 17 to 19, **characterised in that** cleaning agents are dissolved after the washing compartment cleaning program (RP).

21. Method according to a least one of claims 16 to 20, **characterised in that** a liquid circulated during the washing compartment cleaning program (RP) is guided for at least some of the time along a path which extends along a first section (ABI) essentially in parallel to a roof (DE) of a washing compartment (SB).

22. Method according to at least one of claims 16 to 21, **characterised in that** a liquid circulated during the washing compartment cleaning program (RP) is guided for at least some of the time along a path which extends along a second section (ABII) essentially passed sidewalls (SW), rear wall (RW) and/or inner door of the washing compartment (SB) of the dishwashing machine (GS).

23. Method according to at least one of claims 16 to 22, **characterised in that** liquid can be applied to items to be washed with a plurality of spray devices (US, OS, DB) arranged at a number of levels above one another, with the uppermost spray device (DB) being operated during the washing compartment cleaning program (RP).

24. Method according to claim 23, **characterised in that** the uppermost spray device (DB) is used as a shower head.

25. Method according to claim 16 to 24, **characterised in that**, during the washing compartment cleaning program (RP), a first quantity of liquid (Q1) is circulated and during the cleaning step (R) a second quantity of liquid (Q2) is circulated, with the first quantity of liquid (Q1) being smaller than the second quantity of liquid (Q2).

26. Method according to claim 25, **characterised in that**, for at least some of the time, the first quantity of liquid (Q1) is circulated at a higher first pressure than the quantity of liquid (Q2) circulated at a lower, second pressure.

27. Method according to at least one of claims 16 to 26, **characterised in that** a circulation pump (UP), which is operated at least at a high-speed and a low speed, is provided for circulating liquid, with the circulation pump (UP) being operated for at least some of the time during the washing compartment cleaning program (RP) at the high-speed and for at least some of the time during the pre-rinsing step (V) and/or cleaning step (R) at the low speed.

28. Method according to at least one of claims 16 to 27, **characterised in that**, during the washing compartment cleaning program (RP), a first quantity of liquid (Q1) is heated up to the first maximum temperature which is higher than a second maximum temperature to which a second quantity of liquid (Q2) is heated up during the pre-rinsing step (V) and/or cleaning step (R).

29. Method according to claim 28, **characterised in that** the temperature difference between the maximum temperatures amounts at least essentially to between 5°C and 50°C, preferably between 10°C and 25°C.

30. Method according to at least one of claims 25 to 29, **characterised in that** the first quantity of liquid (Q1) is contained in the second quantity of liquid (Q2).

## Revendications

1. Lave-vaisselle (GS), en particulier lave-vaisselle domestique, présentant au moins une cuve de lavage (SB) afin d'accueillir la vaisselle, laquelle peut être lavée durant au moins une étape de rinçage (V) et / ou de lavage (R) avec adjonction de produit de nettoyage, dans lequel un programme de nettoyage de la cuve de lavage (RP), dont l'efficacité de lavage de vaisselle est inférieure à celle de l'étape de rinçage (V) et / ou de lavage (R), est prévu, pendant lequel les surfaces intérieures de la cuve de lavage (SB) sont susceptibles d'être aspergées de liquide au moins par intermittence afin d'enlever les dépôts de graisse au moins dans la cuve de lavage (SB), **caractérisé en ce qu'**un mouillage de la vaisselle à l'aide de liquide durant le programme de nettoyage de la cuve de lavage (RP) est moins important que durant l'étape de rinçage (V) et / ou de lavage (R).

2. Lave-vaisselle (GS) selon la revendication 1, **caractérisé en ce que** le programme de nettoyage de la cuve de lavage (RP) est une étape partielle d'un programme de lavage présentant au moins une étape de rinçage (V) et / ou de lavage (R) avec adjonction de produit de nettoyage.

3. Lave-vaisselle (GS) selon la revendication 2, **caractérisé en ce que** le programme de nettoyage de la cuve de lavage (RP) peut être exécuté avant l'étape de rinçage (V) et / ou de lavage (R).

4. Lave-vaisselle (GS) selon la revendication 2 ou 3, **caractérisé en ce qu'**un produit de nettoyage est soluble durant le programme de nettoyage de la cuve de lavage (RP).

5. Lave-vaisselle (GS) selon au moins une des revendications 1 à 4, **caractérisé en ce qu'**un produit de nettoyage est soluble après le programme de nettoyage de la cuve de lavage (RP).

6. Lave-vaisselle (GS) selon au moins une des revendications 1 à 5, **caractérisé en ce que** durant le programme de nettoyage de la cuve de lavage (RP) du liquide en circulation peut au moins par intermittence être mené le long d'un trajet (W) s'étendant le long d'une première section (ABI) essentiellement parallèle à un plafond (DE) d'une cuve de lavage (SB).

7. Lave-vaisselle (GS) selon au moins une des revendications 1 à 6, **caractérisé en ce que** durant le programme de nettoyage de la cuve de lavage (RP) du liquide en circulation peut au moins par intermittence être mené le long d'un trajet (W) s'étendant le long d'une deuxième section (ABII) essentiellement le long de parois latérales (SW), de la paroi arrière (RW) et / ou de la porte intérieure de la cuve de lavage (SB) du lave-vaisselle (GS).

8. Lave-vaisselle (GS) selon au moins une des revendications 1 à 7, **caractérisé en ce qu'**une pluralité de dispositifs de pulvérisation (US, OS, DB) disposés les uns par-dessus les autres dans plusieurs plans et servant à asperger la vaisselle de liquide sont prévus, dans lequel le dispositif de pulvérisation (DB) situé le plus haut peut être exploité durant le programme de nettoyage de la cuve de lavage (RP).

9. Lave-vaisselle (GS) selon la revendication 8, **caractérisé en ce que** le dispositif de pulvérisation (DB) situé le plus haut est exécuté sous la forme d'une douche de plafond.

10. Lave-vaisselle (GS) selon au moins une des revendications 1 à 9, **caractérisé en ce que** durant le programme de nettoyage de la cuve de lavage (RP) une première quantité de liquide (Q1) peut être mise en mouvement et durant l'étape de lavage (R) une deuxième quantité de liquide (Q2) peut être mise en mouvement, dans lequel la première quantité de liquide (Q1) est plus petite que la deuxième quantité de liquide (Q2).

11. Lave-vaisselle (GS) selon la revendication 10, **caractérisé en ce que** la première quantité de liquide (Q1) peut être mise en mouvement au moins par intermittence sous une pression supérieure à la deuxième pression servant à mettre en mouvement la deuxième quantité de liquide (Q2).

12. Lave-vaisselle (GS) selon au moins une des revendications 1 à 11, **caractérisé en ce qu'**une pompe de circulation (UP) est prévue afin de faire circuler du liquide, laquelle peut être au moins exploitée à régime élevé et à régime faible, dans lequel la pompe de circulation (UP) peut être exploitée au moins par intermittence à régime élevé durant le programme de nettoyage de la cuve de lavage (RP) et au moins par intermittence à régime faible durant l'étape de rinçage (V) et / ou de lavage (R).

13. Lave-vaisselle (GS) selon au moins une des revendications 1 à 12, **caractérisé en ce que** durant le programme de nettoyage de la cuve de lavage (RP) une première quantité de liquide (Q1) peut être chauffée à une première température maximale supérieure à une deuxième température maximale à laquelle une deuxième quantité de liquide (Q2) peut être chauffée durant l'étape de rinçage (V) et / ou de lavage (R).

14. Lave-vaisselle (GS) selon la revendication 13, **caractérisé en ce que** la différence de température entre les températures maximales varie au moins essentiellement entre 5 °C et 50 °C, de préférence entre 10 °C et 25 °C.

15. Lave-vaisselle (GS) selon au moins une des revendications 11 à 14, **caractérisé en ce que** la première quantité de liquide (Q1) est englobée dans la deuxième quantité de liquide (Q2).

16. Procédé d'exploitation d'un lave-vaisselle (GS), en particulier d'un lave-vaisselle domestique, durant lequel de la vaisselle disposée dans une cuve de lavage (SB) est nettoyée durant au moins une étape de rinçage (V) et / ou de lavage (R) avec adjonction de produit de nettoyage, dans lequel un programme de nettoyage de la cuve de lavage (RP) avec une efficacité de lavage de vaisselle inférieure à celle de l'étape de rinçage (V) et / ou de lavage (R) est exécuté, durant lequel les surfaces intérieures de la cuve de lavage (SB) sont au moins par intermittence aspergées de liquide afin d'enlever les dépôts de graisse au moins dans la cuve de lavage (SB), **caractérisé en ce que** la vaisselle reçoit moins de liquide durant le programme de nettoyage de la cuve de lavage (RP) que durant l'étape de rinçage (V) et/ ou de lavage (R).

17. Lave-vaisselle (GS) selon la revendication 16, **caractérisé en ce que** le programme de nettoyage de la cuve de lavage (RP) est exécuté sous la forme d'une étape partielle d'un programme de lavage présentant au moins une étape de rinçage (V) et / ou de lavage (R) avec adjonction de produit de nettoyage.

18. Procédé selon la revendication 17, **caractérisé en ce que** le programme de nettoyage de la cuve de lavage (RP) est exécuté avant l'étape de rinçage (V) et / ou de lavage (R).

19. Procédé selon la revendication 17 ou 18, **caractérisé en ce que** du produit de nettoyage est dissous durant le programme de nettoyage de la cuve de lavage (RP).

20. Procédé selon au moins une des revendications 17 à 19, **caractérisé en ce que** du produit de nettoyage est dissous après le programme de nettoyage de la cuve de lavage (RP).

21. Procédé selon au moins une des revendications 16 à 20, **caractérisé en ce que** du liquide en circulation durant le programme de nettoyage de la cuve de lavage (RP) est au moins par intermittence mené le long d'un trajet s'étendant le long d'une première section (ABI) essentiellement parallèle à un plafond (DE) d'une cuve de lavage (SB).

22. Procédé selon au moins une des revendications 16 à 21, **caractérisé en ce que** du liquide en circulation durant le programme de nettoyage de la cuve de lavage (RP) est au moins par intermittence mené le long d'un trajet s'étendant le long d'une deuxième section (ABII) essentiellement le long de parois latérales (SW), de la paroi arrière (RW) et / ou de la porte intérieure de la cuve de lavage (SB) du lave-vaisselle (GS).

23. Procédé selon au moins une des revendications 16 à 22, **caractérisé en ce qu'**une pluralité de dispositifs de pulvérisation (US, OS, DB) disposés les uns par-dessus les autres dans plusieurs plans servent à alimenter la vaisselle en liquide, dans lequel le dispositif de pulvérisation (DB) situé le plus haut peut être exploité durant le programme de nettoyage de la cuve de lavage (RP).

24. Procédé selon la revendication 23, **caractérisé en ce que** le dispositif de pulvérisation (DB) situé le plus haut est exécuté sous la forme d'une douche de plafond.

25. Procédé selon la revendication 16 à 24, **caractérisé en ce que** durant le programme de nettoyage de la cuve de lavage (RP) une première quantité de liquide (Q1) est mise en mouvement et durant l'étape de lavage (R) une deuxième quantité de liquide (Q2) est mise en mouvement, dans lequel la première quantité de liquide (Q1) est plus petite que la deuxième quantité de liquide (Q2).

26. Procédé selon la revendication 25, **caractérisé en ce que** la première quantité de liquide (Q1) est mise en mouvement au moins par intermittence sous une pression supérieure à la deuxième pression servant à mettre en mouvement la deuxième quantité de liquide (Q2).

27. Procédé selon au moins une des revendications 16 à 26, **caractérisé en ce qu'**une pompe de circulation (UP) est prévue afin de faire circuler du liquide, laquelle est au moins exploitée à régime élevé et à régime faible, dans lequel la pompe de circulation (UP) est exploitée au moins par intermittence à régime élevé durant le programme de nettoyage de la cuve de lavage (RP) et au moins par intermittence à régime faible durant l'étape de rinçage (V) et / ou de lavage (R).

28. Procédé selon au moins une des revendications 16 à 27, **caractérisé en ce que** durant le programme de nettoyage de la cuve de lavage (RP) une première quantité de liquide (Q1) est chauffée à une première température maximale supérieure à une deuxième température maximale à laquelle une deuxième quantité de liquide (Q2) est chauffée durant l'étape de rinçage (V) et / ou de lavage (R).

29. Procédé selon la revendication 28, **caractérisé en ce que** la différence de température entre les températures maximales varie au moins essentiellement entre 5 °C et 50 °C, de préférence entre 10 °C et 25 °C.

30. Procédé selon au moins une des revendications 25 à 29, **caractérisé en ce que** la première quantité de liquide (Q1) est englobée dans la deuxième quantité de liquide (Q2).
